# EUROPÄISCHE PATENTSCHRIFT

(11) **EP 0 053 237 B1**
(45) Veröffentlichungstag und Bekanntmachung des Hinweises auf die Patenterteilung: **02.05.1984**
(21) Anmeldenummer: 81107942.5
(22) Anmeldetag: 05.10.1981
(51) Int. Cl.: B41J 32/00

(54) **Schaltvorrichtung für eine Farbbandkassette**
Shifting device for an ink ribbon cartridge
Mécanisme commutateur pour une cartouche à ruban encré

(30) Priorität: 02.12.1980 DE 3045461
(43) Veröffentlichungstag der Anmeldung: 09.06.1982
(73) Patentinhaber: SIEMENS AKTIENGESELLSCHAFT, 80333 München (DE)
(72) Erfinder: Dreinhoff, Karl-Heinz, Dipl.-Ing., D-1000 Berlin 13 (DE); Wambach, Hermann, D-8025 Unterhaching (DE)

## Beschreibung

Die Erfindung betrifft eine Schaltvorrichtung für eine einen bandförmigen Träger enthaltende Kassette, z. B. Farbbandkassette, für Schreib-und Büromaschinen mit einer Zuführungsspule und einer Aufwickelspule, wobei mindestens eine der Spulen in einem Schlitz des Kassettengehäuses über Führungszapfen verschieblich gelagert ist.

Farbbandkassetten der eingangs genannten Art sind allgemein bekannt und mit Erfolg zur Anwendung gelangt. So wird in der DE-OS 28 20 266 eine Farbbandkassette für Schreibmaschinen beschrieben, die eine Zuführungsspule und eine Aufwickelspule enthält, wobei die Zuführungsspule eine in ihrer Lage unveränderbare Drehachse, die Aufwickelspule dagegen eine entlang von Führungsschlitzen verschiebbare Drehachse aufweist.

Werden Farbbandkassetten innerhalb von Büromaschinen, seien es nun Fernschreibmaschinen oder Schreibmaschinen eingesetzt, so ist es einerseits notwendig, die Bedienperson über den Füllzustand der Kassette zu informieren, andererseits über eine automatische Abschaltvorrichtung das Ende des Farbbandes anzuzeigen.

Um dies zu ermöglichen, ist beim Gegenstand der DE-OS 28 20 266 ein Sichtschlitz vorgesehen, über den der Wicklungszustand der Kassette beobachtet werden kann.

Es ist außerdem bei Musikkassetten bekannt, den Bandzug abzutasten, um dann bei Ende des Bandvorrates durch den erhöhten Bandzug eine Abschaltung des Abspielgerätes zu veranlassen.

Aufgabe der Erfindung ist es, für Fernschreib-oder Büromaschinen eine Schaltvorrichtung für Farbbandkassetten bereitzustellen, die derart ausgestaltet ist, daß in einem definierten Wicklungszustand der Farbbandkassette ein exakter und genauer Schaltvorgang erfolgt.

Diese Aufgabe wird bei einer Farbbandkassette der eingangs genannten Art dadurch gelöst, daß mindestens eine der Führungsschlitze eine Entscheidungskante aufweist, die derart ausgebildet ist, daß nach Passieren der Kante durch die Führungszapfen die zugehörige Spule über eine Federkraft in eine über eine Abtasteinrichtung erfaßbare, einer Schaltposition zugeordnete Position verschwenkt.

Bei einer vorteilhaften Ausführungsform der Schaltvorrichtung ist der Führungszapfen verdrehsicher gelagert und mindestens der an der Entscheidungskante entlanggleitende Teil des Führungszapfens weist eine gerade Gleitfläche mit einer eine Schaltkante einschließenden Seitenfläche auf.

Die Verwendung einer Entscheidungskante im Bereich der Führungsschlitze in Verbindung mit dem besonders ausgestalteten Führungszapfen ermöglicht einen definierten exakten Schaltvorgang bei einem zuvor bestimmbaren Wickelzustand. Dies kann z. B. dazu verwendet werden, bei Bandende durch Überlaufen der Entscheidungskante eine Abtasteinrichtung zu betätigen, die der Bedienperson an der Druckeinrichtung ein Ende des Bandvorrates signalisiert. Eine Ausführungsform der Erfindung ist in den Zeichnungen dargestellt und wird im folgenden beispielsweise näher beschrieben.

Es zeigen
Figur 1 eine schematische Darstellung einer Ansicht der Farbbandkassette von oben mit abgenommenem Deckel,
Figur 2 eine schematische Darstellung derselben Farbbandkassette von unten,
Figur 3 eine Seitenansicht der in eine Kassettenbühne eingelegten Kassette mit zugeordneter optoelektronischer Abtasteinrichtung,
Figur 4 eine vergrößerte Schnittdarstellung (IV Fig. 5) des Spulenkerns mit den Führungszapfen und
Figur 5 eine vergrößerte Darstellung der Entscheidungskante und des Führungszapfens kurz vor dem Schaltvorgang.

Die in den Figuren dargestellte Farbbandkassette zur auswechselbaren Verwendung in einer Fernschreibmaschine besteht aus einem Kassettenbehälter 1 aus Plastikspritzguß und enthält eine Zuführungsspule 2 und eine Aufwickelspule 3. Sowohl die Zuführungsspule 2 als auch die Aufwickelspule 3 bestehen aus einer mit Führungszapfen 4 versehenen Nabe 5 und dem auf der Nabe 5 beweglich angeordneten, das eigentliche Farbband 6 tragenden Wickelkern 7. Die Führungszapfen 4 sind dabei in Führungsschlitzen 8 und 9 des Kassettenbehälters 1, und zwar sowohl des Unterteiles als auch des Deckels geführt.

Von der Zuführungsspule 2 aus, die mit den Führungszapfen 4 in den Führungsschlitzen 8 des Behälterunterteiles und des Behälterdeckels beidseitig gelagert ist, wird das Farbband 6 um eine Umlenkrolle 10 einer den Bandzug bestimmenden Feder 11, Umlenkstellen 12 und 13 und über eine weitere Umlenkrolle 14 auf den Wickellern der Aufwickelspule 3 geführt. Der Aufwickelspule 3 ist dabei ein Vorschubrad 15 zugeordnet, das über eine Lücke 16 des Kassettengehäuses von außen zugänglich ist. Die Drehmomentübertragung von dem Vorschubrad 15 auf die Aufwickelspule erfolgt durch Reibschluß. Dazu ist auf dem Kern des Vorschubrades 15 eine sandpapierartige Reibfläche angeordnet, die in Kraftschluß mit der äußeren Lage des Farbbandes der Aufwickelspule 3 steht.

Eine aus einem einzigen Federbügel bestehende Druckfeder 17, die in einfacher Weise in Halterungen 18 des Kassettengehäuses eingesteckt ist, erzeugt die notwendige Anpreßkraft zwischen der Zuführungsspule und der Umlenkrolle 10 und der Aufwickelspule 3 und dem Vorschubrad 15. Die Druckfeder 17 ist in Öffnungen der Nabe 5 eingesteckt.

Die Anzugskraft und damit das Bremsmoment auf die Zuführungsspule wird durch eine im Deckel des Kassettengehäuses angebrachte, auf die Zuführungsspule 2 wirkendes Schaumstoffstück 19 erzeugt. Zusätzlich dazu wirkt noch auf das Farbband die Feder 11. Diese Feder 11 sorgt für eine Verspannung des Farbbandes und einen gewissen Weglängenausgleich.

Da sowohl die Zuführungsspule 2 als auch die Aufwickelspule 3 in der Kassette verschieblich gelagert sind, ist damit eine besonders kompakte Bauweise des Kassettenbehälters möglich. Der Umspulungszustand der Kassette kann dabei anhand der Lage des Führungszapfens 4 im Führungsschlitz 8 der Zuführungsspule 2 festgestellt werden. Dieser Führungszapfen 4 bewegt sich in Abhängigkeit vom Wicklungszustand entlang des Führungsschlitzes 8. Am Führungsschlitz 8 angebrachte Markierungen M erleichtern dabei das Ablesen.

Bei der Umspulung des Farbbandes 6 von der Zuführungsspule 2 auf die Aufwickelspule 3 wird der Vorrat an Farbband und damit der Wickel auf der Zuführungsspule 2 kleiner, und zwar solange, bis der Führungszapfen 4 der Zuführungsspule 2 eine im Führungsschlitz 8 angeordnete Entscheidungskante 20 erreicht. Der Führungszapfen 4 hat, wie aus der Fig. 5 ersichtlich, eine quadratische Form. Dabei ist auch jede andere Form denkbar mit einer geraden Gleitfläche 21 und mit einer Seitenfläche 22, wobei die Seitenfläche 22 und die Gleitfläche 21 eine Schaltkante 23 einschließen. Durch die spitzwinkelige Ausbildung der Kante erfolgt beim Überschreiten der Entscheidungskante 22 ein definiertes Verschwenken der Zuführungssspule 2 unter der Wirkung der Druckfeder 17. Zusätzlich in der Nabe 5 beidseitig des Führungszapfens 4 angeordnete Stifte 24 dienen als Verdrehsicherung. Durch die Verdrehsicherung über die Stifte 24 wird erreicht, daß während des Schaltvorganges definierte Kanten übereinander gleiten und vor dem Schalten keine Klemmkräfte auftreten.

Nach Überschreiten der Entscheidungskante durch den Führungszapfen 4 der Nabe 5 verschwenkt die Zuführungsspule 2 in einen Öffnungsbereich 25 des Kassettengehäuses. Auf der Unterseite des Kassettengehäuses befindet sich eine weitere Öffnung 26, in die bei in der Kassettenbühne verrasteter Kassette ein in der Kassettenbühne 27 befindliches Federelement 28 durchgreift und sich auf dem Farbbandwickel der Zuführungsspule 2 abstützt. Die Öffnung 26 ist auf der Unterseite des Kassettengehäuses so angebracht, daß im verschwenkten Zustand der Zuführungsspule 2, das heißt also im Zustand « Bandende », diese Öffnung 26 vom dem Wickel der Zuführungsspule 2 freigegeben wird. Das Federelement 28 verschwenkt damit in den Bereich des Kassettengehäuses. Ein auf dem Federelement 28 angebrachter Ansatz gibt die Signalbahn einer optoelektronischen Einrichtung aus einer Lichtschranke 30 mit zugehöriger Verstärkereinrichtung 31, frei. Die Verstärkereinrichtung 31 löst in an sich bekannter Weise eine Signaleinrichtung 32 aus und zeigt damit den Zustand « Bandende » an. Die Bandkassette kann dann durch Lösen ihrer Rastelemente 33 aus der Kassettenbühne 27 entfernt werden.

Der an sich zum Vortrieb des Farbbandes vorgesehene motorische Antrieb ist in den Zeichnungen nicht dargestellt.

Selbstverständlich ist neben der dargestellten quadratischen Form der Führungszapfen 4 noch jede andere Form der Führungszapfen 4 möglich, bei der die Gleitfläche 21 mit zugehöriger Seitenfläche 22 der Führungszapfen 4 eine Schaltkante einschließen. So kann der Führungszapfen 4 zum Beispiel auch einen rechteckigen oder trapezförmigen Querschnitt aufweisen.

## Patentansprüche

1. Schaltvorrichtung für eine einen bandförmigen Träger enthaltende Kassette, z. B. Farbbandkassette für Schreib- oder Büromaschinen mit einer Zuführungsspule und einer Aufwickelspule, wobei mindestens eine der Spulen in einem Schlitz des Kassettengehäuses über Führungszapfen verschieblich gelagert ist, dadurch gekennzeichnet, daß mindestens einer der Führungsschlitze (8) eine Entscheidungskante (20) aufweist, die derart ausgebildet ist, daß nach Passieren der Entscheidungskante (20) durch die Führungszapfen (4) die zugehörige Spule über eine Federkraft (17) in eine über eine Abtasteinrichtung (30) erfaßbare, einer Schaltposition zugeordnete Position verschwenkt.

2. Schaltvorrichtung nach Anspruch 1, dadurch gekennzeichnet, daß der Führungszapfen (4) verdrehsicher gelagert ist und mindestens der an der Entscheidungskante (20) entlanggleitende Teil des Führungszapfen (4) eine gerade Gleitfläche (21) mit einer eine Schaltkante (23) einschließenden Seitenfläche (22) aufweist.

3. Schaltvorrichtung nach einem der Ansprüche 1 oder 2, dadurch gekennzeichnet, daß der Führungszapfen (4) eine rechteckige bis quadratische Form aufweist.

4. Schaltvorrichtung nach einem der Ansprüche 1 bis 3, dadurch gekennzeichnet, daß dem Führungszapfen (4) eine Verdrehsicherung aus zwei beidseitig des Führungszapfens angeordneten Stiften (24) zugeordnet ist.

5. Schaltvorrichtung nach einem der Ansprüche 1 bis 4, dadurch gekennzeichnet, daß die Schaltvorrichtung der Zuführungsspule (2) zugeordnet ist.

6. Schaltvorrichtung nach einem der Ansprüche 1 bis 5, dadurch gekennzeichnet, daß die Abtasteinrichtung aus einem in der Kassettenbühne (27) angeordneten, durch eine Öffnung (26) des Kassettenbodens durchgreifenden und auf der abtastenden Spule (2) aufliegenden Federelement (28) mit einem in die Signalbahn einer optoelektronischen Einrichtung (32) eingreifenden Ansatz (29) besteht.

7. Schaltvorrichtung nach einem der Ansprüche 1 bis 6, dadurch gekennzeichnet, daß als Abwickelbremse für die Zuführungsspule (2) ein auf der Zuführungsspule aufliegendes Schaumstoffstück (19) vorgesehen ist.

## Claims

1. A switching device for a cassette containing a carrier tape, e. g. a colour tape cassette for typewriters or other office machines, having a feed spool and a winding spool, in which at least one of the spools is displaceably positioned in a slot of the cassette housing by means of guide pegs, characterised in that at least one of the guide slots (8) has a decision edge which is so formed that after the passage of the decision edge (20) by the guide peg (4), the spool in question pivots under the force of a spring into a position which is allotted to a switching position and can be detected by a sensing device (30).

2. A switching device according to Claim 1, characterised in that the guide peg (4) is so positioned as to be proof against torsion and at least the part of the guide peg (4) which slides along the decision edge (20), has a straight sliding surface (21) with a lateral surface (22) which includes a switching edge (23).

3. A switching device according to Claim 1 or Claim 2, characterised in that the guide peg (4) has a rectangular up to square shape.

4. A switching device according to one of Claims 1 to 3, characterised in that the guide peg (4) is allotted a torsion-preventing means which consists of pins (24) arranged on both sides of the guide peg.

5. A switching device according to one of Claims 1 to 4, characterised in that the switching device is assigned to the feed spool (2).

6. A switching device according to one of Claims 1 to 5, characterised in that the sensing device consists of a spring element (28) which is arranged in the cassette platform (27) and projects through an opening (26) in the cassette base and which rests on the spool (2) being sensed and has a projection (29) intervening with the signal path of an opto-electronic device (32).

7. A switching device according to one of Claims 1 to 6, characterised in that a piece of foamed material (19) resting on the feed spool is provided as an unwinding brake for the feed spool (2).

## Revendications

1. Dispositif de commutation de position pour une cartouche contenant un support en forme de ruban, par exemple pour une cartouche à ruban encré de machines à écrire ou de machines de bureau, comprenant un rouleau débiteur et un rouleau récepteur, l'un au moins des rouleaux étant monté coulissant dans une fente du boîtier de la cartouche par l'intermédiaire de tourillons de guidage, caractérisé en ce qu'au moins l'une des fentes de guidage (8) présente un bord de décision (20) agencé de manière à ce que, après passage du bord de décision (20) par les tourillons de guidage (4), le rouleau associé bascule, par l'intermédiaire d'une force de ressort (17), dans une position qui peut être détectée par un dispositif de détection (30) et qui est associée à une position de commutation.

2. Dispositif de commutation de position suivant la revendication 1, caractérisé en ce que le tourillon de guidage (4) est bloqué en rotation et au moins la partie du tourillon de guidage (4), qui s'étend le long du bord de décision (20), présente une surface latérale (22) de glissement rectiligne (21) ayant une surface latérale incluant un bord de commutation (23).

3. Dispositif de commutation de position suivant la revendication 1 ou 2, caractérisé en ce que le tourillon de guidage (4) présente une forme rectangulaire à carrée.

4. Dispositif de commutation de position suivant l'une des revendications 1 à 3, caractérisé en ce qu'au tourillon de guidage (4) est associé un dispositif l'empêchant de tourner et constitué de deux chevilles (24) disposées des deux côtés du tourillon de guidage.

5. Dispositif de commutation de position suivant l'une des revendications 1 à 4, caractérisé en ce que le dispositif de commutation de position est associé au rouleau débiteur (2).

6. Dispositif de commutation de position suivant l'une des revendications 1 à 5, caractérisé en ce que le dispositif de détection est constitué d'un élément à ressort (28) qui est disposé sur la platine (27) pour la cartouche, qui passe dans une ouverture (26) du fond de la cartouche, qui repose sur le rouleau à détecter (2) et qui a un appendice (29) s'introduisant dans le trajet des signaux d'un dispositif optoélectronique (32).

7. Dispositif de commutation de position suivant l'une des revendications 1 à 6, caractérisé en ce qu'il est prévu, comme frein de déroulement pour le rouleau débiteur (2), une pièce en matière mousse (19) portant contre le rouleau débiteur.
